# EUROPÄISCHE PATENTSCHRIFT

(11) **EP 3 137 698 B1**
(45) Veröffentlichungstag und Bekanntmachung des Hinweises auf die Patenterteilung: **03.03.2021**
(21) Anmeldenummer: 15726674.3
(22) Anmeldetag: 28.04.2015
(51) Int. Cl.: E04B 2/68, E04B 1/16

(54) **GEBÄUDE ODER BAUWERK UND VERFAHREN ZU DESSEN HERSTELLUNG**
BUILDING OR CONSTRUCTION AND METHOD FOR PRODUCTION THEREOF
BÂTIMENT OU ÉDIFICE ET PROCÉDÉ DE FABRICATION ASSOCIÉ

(30) Priorität: 28.04.2014 DE 102014005990
(43) Veröffentlichungstag der Anmeldung: 08.03.2017
(73) Patentinhaber: Franck, Jan, 95466 Weidenberg (DE)
(72) Erfinder: Franck, Jan, 95466 Weidenberg (DE)
(74) Vertreter: Küchler, Stefan
(86) Internationale Anmeldenummer: PCT/IB2015/000590
(87) Internationale Veröffentlichungsnummer: WO 2015/166330

(56) Entgegenhaltungen:
- WO-A1-2014/022884
- BE-A- 737 358
- GB-A- 1 007 521

## Beschreibung

Die Erfindung richtet sich auf ein Gebäude als Fachwerk-, Rahmen- oder Ständerbau, mit einem tragenden Gerüst aus Ständern und/oder Streben, sowie auf ein Verfahren zur Herstellung desselben.

Fachwerk-, Rahmen oder Ständerbauten sind seit langem bekannt. Während ein klassischer Fachwerkbau mitunter sehr langwierig ist, können moderne Rahmen-oder Ständerbauten durchaus schneller errichtet werden. Jedoch ist bei allen diesen Bauformen die Ebenheit von Wänden nicht selbstverständlich, da diese ganz besonders von dem geraden Verlauf der verwendeten Stäbe - vertikale Ständer und horizontale oder schräge Streben - abhängig ist. Weiterhin ist zu beachten, dass Gebäude mit Ständern oder Streben aus Holz im Allgemeinen stärker arbeiten als sog. Massivhäuser; durch Verwendung anderer Materialien für die Ständerkonstruktion wie beispielsweise Beton lässt sich dieser Nachteil zwar umgehen; Beton ist jedoch eine zunächst formlose Masse, die erst nach einem aufwändigen Schalungsprozess in die Gestalt von Ständern oder Streben gebracht werden kann, sei es in einem Werk oder vor Ort.

Die GB 1 007 521 A und die BE 737 358 A betreffen jeweils Verfahren zur Herstellung eines Gebäudes oder Bauwerks als Fachwerk-, Rahmen- oder Ständerbau, wobei Ständer vor Ort aus Beton gegossen werden. Die dazu erforderlichen Schalungen müssen vor Ort aus einzelnen Brettern zusammengebaut werden, was mit einem großen Aufwand verbunden ist.

Die WO 2014/022884 A1 offenbart einen Wandaufbau als Ständerwerk, wobei die Streben zu einem Teil aus Holz oder Stahl bestehen und zu einem anderen Teil aus vor Ort innerhalb einer Schalung erhärtendem Beton. Als Schalung kann dabei ein U-förmiges Profil verwendet werden, in welches ein Holzpfosten oder Stahlständer derart eingesetzt wird, dass noch ein Hohlraum verbleibt, der dann mit Beton ausgegossen werden kann. Dazu werden diese Profile an flache Wandbauelemente angesetzt und mit jenen verbunden, so dass die noch offene Seite des U-förmigen Profils verschlossen wird. Dabei werden auch Bolzen durch den zu vergießenden Hohlraum hindurchgesteckt, welche dann von dem Wandbauelement durch den schließlich ausgehärteten Beton hindurch bis in den dahinter liegenden Holzpfosten oder Stahlständer reichen. Diese Bolzen haben jedoch keinen Kopf oder sonstigen Adapter zum Ansetzen eines Werkzeugs und können daher nachträglich nicht mehr entfernt werden, so dass auch ein damit festgelegtes Wandbauelement nachträglich nicht mehr abgebaut werden kann.

Aus den Nachteilen des beschriebenen Standes der Technik resultiert das die Erfindung initiierende Problem, einen gattungsgemäßen Wandaufbau für ein Gebäude derart weiterzubilden, dass die damit errichteten Wände möglichst exakt eben sind; vorzugsweise sollen die Verankerungselemente bei Bedarf nachträglich wieder lösbar sein.

Die Lösung dieses Problems gelingt mit einem Verfahren zur Herstellung eines Gebäudes als Fachwerk-, Rahmen- oder Ständerbau, mit einem tragenden Gerüst aus Ständern und/oder Streben, mit folgenden Schritten:
a) Plattenförmige Wandbauelemente werden in den Bereichen späterer Ständer und/oder Streben des Fachwerks, Rahmen- oder Ständerbaus mit langgestreckten Verankerungsteilen in Form von Schrauben versehen, derart, dass deren freie Schaftenden in die späteren Ständer und/oder Streben hineinragen;
b) hinter den plattenförmigen Wandbauelementen werden Schalungen für das tragende Gerüst aus Ständern und/oder Streben angefertigt, beispielsweise aus Leisten und/oder Isolationsmaterial, wobei die Schalungselemente als Profile mit einem U-förmigen Querschnitt ausgebildet sind, wobei der U-förmige Querschnitt durch ein Profil mit einem rechteckigen Querschnitt und einer in einer Längsseite des rechteckigen Profils etwa mittig herausgearbeiteten Nut gebildet ist, wobei die freien Schaftenden der Schrauben in einen durch die Nut gebildeten Hohlraum der Schalungselemente eintauchen und dort frei enden;
c) die verschalten Bereiche für das Gerüst werden mit einer tragfähigen, aushärtenden Masse gefüllt, insbesondere mit Beton, wobei die erhärtende Masse die im Schritt a) eingesetzten Schrauben umfliesst;
d) nach dem Schritt a), spätestens nach dem Aushärten der Masse, werden aus die plattenförmigen Wandelemente aufgestellt, fixiert und ausgerichtet;
e) Installationselemente für Strom, Wasser, Heizung, etc. werden an der Außenseite der plattenförmigen Wandbauelemente montiert;
f) plattenförmige Wandbauelemente werden an den Außenseiten der Ständer und/oder Streben des tragenden Fachwerk-, Rahmen- oder Ständergerüsts fixiert;
g) die verbliebenen Zwischenräume zwischen den plattenförmigen Wandbauelementen, den Elementen des tragenden Gerüsts und/oder den Installationselmenten für Strom, Wasser, Heizung, etc. werden mit einem Isoliermaterial gefüllt.

Diese Herangehensweise, eine Wand von einer Wandverkleidung her allmählich bis zu der gegenüberliegenden zu bauen - insbesondere bei Außenwänden sozusagen von innen nach außen - unterscheidet sich von der bisher verfolgten Vorgehensweise, zunächst einen Rohbau in Form eines Gerüsts im Inneren der Wand zu errichten und dieses Gerüst dann zu verkleiden, grundlegend, was verschiedene Vorteile mit sich bringt:
Einerseits kann ein Wandelement bei Bedarf im Liegen hergestellt werden, ggf. auf einer völlig ebenen Unterlage. Die spätere Wand ist dann ideal eben. Ferner kann durch die Verwendung von Beton oder einem anderen, aushärtenden Material eine maximale Festigkeit des Gerüsts erreicht werden. Bei Bedarf kann in den Beton Armierungseisen oder eine sonstige Armierung eingefügt werden. Ferner ist eine solche Bauweise sehr einfach, weil arbeitsintensive oder beschwerliche Tätigkeiten wie Bohren oder Dübeln völlig entbehrlich sind. Für die Außenbeplankung können ggf. Fixierungselemente wie Schrauben od. dgl. ebenfalls vor dem Eingießen des Betons in die Bereiche des Gerüsts eingefügt werden. Darüber hinaus können sämtliche Installationen ohne jeglichen Aufwand direkt in die Wand integriert werden, insbesondere sämtliche Rohre oder Leitungen.

Die Erfindung lässt sich dahingehend weiterbilden, dass eine Wand zunächst liegend auf einem Tisch zusammengefügt und vormontiert wird.

Die Erfindung empfiehlt, dass bei der liegenden Vormontage die plattenförmigen Wandbauelemente zuunterst liegen.

Die langgestreckten Verankerungsteile können eine derartige Gestalt aufweisen, dass sie nach dem Verfestigen der aushärtbaren Masse darin formschlüssig festgehalten werden, insbesondere gegenüber vertikalen Zugbeanspruchungen.

Es liegt im Rahmen der Erfindung, dass die langgestreckten Verankerungsteile nach dem Verfestigen der aushärtbaren Masse darin lösbar festgehalten werden, insbesondere in Gestalt von Schrauben, welche durch Drehbewegungen aus der verfestigten Masse herausgeschraubt werden können.

Wenn die langgestreckten Verankerungsteile eine Beschichtung aufweisen, welche ein Festkleben an der ausgehärteten Masse verhindert, beispielsweise ein dünn aufgetragenes Öl, so sind beispielsweise schraubenförmige Verankerungsteile von der erhärteten Bindemittelmatrix zwar in ihrer Längsrichtung unlösbar unterfangen, während eine Schraubbewegung weiter möglich ist und auf diesem Wege bei Bedarf bspw. eine Demontage eines plattenförmigen Wandelements möglich ist.

Bei der Ausführung der Erfindung wird empfohlen, dass die querschnittlich U-förmigen Schalungen für das tragende Gerüst derart auf die plattenförmigen Wandbauelemente aufgesetzt werden, dass die Öffnung des "U" den plattenförmigen Wandbauelementen zugewandt ist.

Die Erfindung erfährt eine bevorzugte Weiterbildung dahingehend, dass die querschnittlich U-förmigen Schalungen für das tragende Gerüst derart auf die plattenförmigen Wandbauelemente aufgesetzt werden, dass sie ein oder mehrere langgestreckte Verankerungsteile übergreifen.

Zur Aufnahme der Kanten von Fassadenplatten können die querschnittlich U-förmigen Schalungen für das tragende Gerüst an ihren den Mittelsteg des "U" mit je einem Seitenschenkel verbindenden Längskanten jeweils eine Auskehlung aufweisen.

Die Erfindung bietet ferner die Möglichkeit, dass die querschnittlich U-förmigen Schalungen für das tragende Gerüst von weiteren Verankerungsteilen durchdrungen werden, welche sich von dem erhabenen Bereich des Mittelstegs zwischen dessen beiden Auskehlungen zur Aufnahme von Fassadenplatten bis in den Hohlraum innerhalb des "U" hinein erstrecken.

Ein erfindungsgemäßes Gebäude gemäß Anspruch 11 als Fachwerk-, Rahmen- oder Ständerbau, mit einem tragenden Gerüst aus Ständern und/oder Streben, zeichnet sich dadurch aus, dass die Ständer oder Streben aus einer Matrix mit einem ausgehärteten Bindemittel bestehen wie beispielsweise Beton, wobei plattenförmige Wandbauelemente an den Ständern und/oder Streben mittels langgestreckter Verankerungsteile wie beispielsweise Schrauben derart befestigt sind, dass deren freie Enden unmittelbar von der Matrix der Ständer oder Streben umgeben sind, ohne Dübel.

Weitere Vorteile ergeben sich dadurch, dass Bereiche innerhalb der Wand an den plattenförmigen Wandbauelementen Installationselemente für Strom, Wasser und/oder Heizung montiert sind.

Schließlich entspricht es der Lehre der Erfindung, dass Bereiche innerhalb der Wand zwischen den plattenförmigen Wandbauelementen, den Elementen des tragenden Gerüsts und/oder den Installationselmenten für Strom, Wasser und/oder Heizung, mit einem Isoliermaterial gefüllt sind.

Weitere Merkmale, Einzelheiten, Vorteile und Wirkungen auf der Basis der Erfindung ergeben sich aus der folgenden Beschreibung einer bevorzugten Ausführungsform der Erfindung sowie anhand der Zeichnung. Hierbei zeigt:
- Fig. 1: einen Horizontalschnitt durch ein Wandelement vor Anbringen der äußeren Verkleidung und der Füllung;
- Fig. 2: einen Horizontalschnitt durch ein Wandelement entsprechend Fig. 1, jedoch in fertig eingebautem Zustand, d.h. nach Anbringen der äußeren Verkleidung und Einbringen der Füllung;
- Fig. 3: einen Vertikalschnitt durch ein Wandelement mit einer integrierten Strominstallation;
- Fig. 4: einen Vertikalschnitt durch ein Wandelement mit einer integrierten Wasserinstallation für einen WC-Sitz; sowie
- Fig. 5: einen Vertikalschnitt durch ein Wandelement mit einer integrierten Wasserinstallation für eine Dusche.

Die Anordnung aus Fig. 1 stellt einen besonderen, erfindungsgemäßen Bestandteil, womit sich ein Gebäude (-teil) oder Bauwerk (-teil) (1) auf besonders effiziente Weise herstellen lässt.

Die Erfindung geht dabei aus von dem Gedanken der Ständerbauweise, wobei in den Wänden des Gebäudes oder Bauwerks 1 als dessen statische Träger ein Gerüst 2 vorgesehen ist. Zur Ableitung vertikaler, statischer Belastungen dienen dabei auf Druck belastbare Ständer 3 mit vertikalen Längsachsen, welche das Gewicht oberer, auflastender Etagen des Gebäudes oder Bauwerks 1 nach unten ableiten, insbesondere in tiefere Etagen und/oder in ein Fundament. Da die Ständer 3 zur Erfüllung ihrer Aufgabe möglichst exakt vertikal ausgerichtet bleiben müssen, sind sie untereinander durch horizontal oder geneigt verlaufende Streben verbunden.

Im Rahmen einer derartigen Bauweise werden bei kleineren Gebäuden oftmals Ständer und Streben aus Holz verwendet (sog. Fachwerkhäuser). Jedoch ist die Ständerbauweise gerade auch bei besonders hohen Gebäuden anzutreffen, wo das Gerüst oftmals aus Stahl besteht oder aus mit Stahl armiertem Beton (sog. Hochhäuser).

Ein Nachteil einer solchen Skelettbauweise mit einem tragenden Gerüst aus Stahl und/oder Beton liegt darin, dass ein derartiges Gerüst erst nachträglich vor Ort verkleidet wird, was außerdem wegen der harten und/oder spröden Beschaffenheit von Stahl und Beton mit einem nicht geringen Aufwand verbunden ist.

Trotz dieser Nachteile verwendet die Erfindung für das Gerüst 2, also für die Ständer 3 und Streben, eine Matrix mit einem aushärtenden Bindemittel 4, insbesondere Beton.

Die verschiedenen Ständer 3 und/oder Streben werden während der Montage zunächst durch ein plattenförmiges Wandelement 5 untereinander verbunden, welches in der Wandebene verläuft, bei einer Außenwand vorzugsweise entlang der inneren Wandoberfläche.

Im Rahmen der erfindungsgemäßen Bauweise kann eine Vorfertigung stattfinden, beispielsweise in einem Werk, aber nötigenfalls auch vor Ort auf einer Baustelle. Dabei werden einzelne Wandsegmente vorgefertigt, welche dann am Bauwerk 1 nur noch zusammengesetzt werden.

Bevorzugt erfolgt die Vormontage eines Wandsegments im Liegen, insbesondere auf einem Tisch ausreichender Größe. Die unterste Lage eines vorzumontierenden Wandsegments bildet dabei ein plattenförmiges Wandelement 5, welches später dauerhaft in dem Wandsegment verbleibt. Das plattenförmige Wandelement 5 soll später einen Hohlraum zur Aufnahme einer Schüttung oder sonstigen Füllung nach außen begrenzen, andererseits die Ständer 3 und/oder Streben des Gerüstes 2 untereinander verbinden und dadurch aussteifen, und schließlich Feuchtigkeit von der eigentlichen Wandoberfläche fernhalten.

Als plattenförmiges Wandelement besonders bewährt haben sich daher Platten aus Holz, beispielsweise Sperrholzplatten wie Furniersperrholzplatten, Stab- oder Stäbchensperrholzplatten oder Brettsperrholzplatten, auch Kreuzlagenholzplatten genannt; ferner Spanplatten, insbesondere Grobspanplatten; sowie Faserplatten, beispielsweise Hartfaserplatten oder mitteldichte Faserplatten. All diesen Platten ist gemeinsam, dass das Holz nicht aus einer einzigen, unbearbeiteten Rohholzschicht besteht, sondern infolge einer Kombination vieler kleiner Holzelemente mit verschiedenen Faserrichtungen und/oder infolge eines die einzelnen Bestandteile miteinander verbindenden Bindemittels möglichst vollkommen omnidirektionale Eigenschaften erhält und daher kaum mehr arbeitet.

Die Verbindung eines solchen plattenförmigen Wandelements 5 mit den einzelnen Ständern 3 oder Streben erfolgt mittels langgestreckter Verankerungsteile in Form von Schrauben 6, insbesondere Holzschrauben, deren Köpfe je ein plattenförmiges Wanndelement 5 an dessen bei der Montage unten liegender Seite umgreifen oder in dortigen Einsenkungen aufgenommen sind. Die freien Schaftenden 7 dieser Schrauben 6 zeigen dabei während der Vormontage nach oben, wie dies in Fig. 1 erkennbar ist.

In Fig. 1 ferner ersichtlich ist, dass auf derjenigen Flachseite 8 eines plattenförmigen Wandelements 5, welche bei der Montage oben liegt, Schalungselemente 9 aufgelegt werden.

Diese Schalungselemente 9 haben die Gestalt langgestreckter Profile mit einem U-förmigen Querschnitt; ein solcher U-Querschnitt kann eine relativ einfache Geometrie aufweisen; er entsteht aus einem Profil mit einem rechteckigem Querschnitt dadurch, dass an einer Längsseite eines solchen rechteckigen Profils etwa mittig eine Nut 10 mit beispielsweise etwa rechteckigem Querschnitt herausgearbeitet ist.

Demzufolge erhält der verbleibende Profilkörper die typische U-Form mit einem Mittelsteg 11 und zwei zueinander parallelen, etwa rechtwinklig von dem Mittelsteg 11 in die selbe Richtung auskragenden Seitenschenkeln 12.

In Fig. 1 besonders deutlich erkennbar ist, dass die freien Stirnseiten 13 der beiden Seitenschenkel 12 des U-profilförmigen Schalungselements 9 eben sind und miteinander fluchten, d.h., eine gemeinsame Ebene aufspannen. Daher ist es möglich, die Schalungselemente 9 mit ihren nach unten weisenden, ebenen freien Stirnseite 13 auf die nach oben weisende flache Rückseite 8 eines plattenförmigen Wandelements 5 aufzusetzen. Sie können dort an den gewünschten Poitionen fixiert werden, beispielsweise mittels Holzleim oder einem anderen Klebstoff; aber auch ein vorläufiges Fixieren ist für die Vormontage ausreichend, beispielsweise mittels Klebetreifen.

Während der Vormontage ist darauf zu achten, dass die freien Schaftenden der das plattenförmige Wandelement 5 durchdringenden, langgestreckten Verankerungsmittel, nämlich Schrauben 6, von unten in den durch die Nut 10 eines Schalungselements 9 gebildeten Hohlraum eintauchen und dort frei enden.

Im Bereich der nach einer solchen Vormontage nach oben weisenden Außenkanten zwischen dem Mittelsteg 11 und je einem Seitenschenkel 12 eines U-profilförmigen Schalungselements 9 ist je eine in Längsrichtung des Schalungs-Profils 9 verlaufende Auskehlung 14 vorgesehen, wobei alle jene Auskehlungen 14 vorzugsweise den selben, quadratischen oder rechteckigen Querschnitt aufweisen, wie Fig. 1 erkennen lässt.

Ferner werden an der Außenseite 15 der Mittelstege 11 der U-förmigen Schalungselemente 9 zwischen den beiden Auskehlungen 14 jeweils streifenförmige Abdeckelemente 16 festgelegt, vorzugsweise mittels langgestreckter Verankerungselemente wie beispielsweise Schrauben 17, insbesondere Holzschrauben. Dabei ist darauf zu achten, dass die Schrauben 17 so lang sind, dass ihre freien Schaftenden 18 bis in den durch die Nut 10 gebildeten Hohlraum reichen.

Nachdem die Schalungselemente 9 in dieser Weise vorbereitet sind, können die durch deren Nuten 10 gebildeten Hohlräume durch eine zunächst flüssige bis pastose Subtanz mit einem aushärtbaren Bindemittel verfüllt werden, beispielsweise mittels seitlich in die durch die Nuten 10 gebildeten Hohlräume eingeschobener Schläuche. Falls die Ständer 3 und/oder Streben des Gerüstes 2 armiert werden sollen, können zuvor Eisenstäbe in die durch die Nuten 10 geschaffenen Schalungs-Hohlräume hineingesteckt werden.

Dabei sollte darauf geachtet werden, dass jedenfalls die innerhalb dieses Hohlraums endenden freien Schaftenden 7, 18 der Schrauben 6, 17 zuvor mit einem Antifhaftmittel benetzt sind, beispielsweise mit einem Öl, so dass die erhärtende Bindemittelmatrix 4 nicht an den Schrauben 6, 18 oder sonstigen, langgetreckten Fixierungsmittel anhaftet, sondern jene nur formschlüssig umfließt. Das hat den Vorteil, dass die Schrauben 6, 17 bei Bedarf von dem ausgehärteten Bindemittel 4 der Ständer 3 oder Streben des Gerüsts 2 geläst werden können, insbesondere durch Herausschrauben; genauso gut können diese Schrauben 6, 17 jedoch wieder hineingechraubt werden, und zwar jeweils ohne Dübel.

Ferner können vor dem Aushärten des Bindemittels noch weitere Montageteile in die durch die Nuten 10 geschaffenen Hohlräume hinein gesteckt werden, beispielsweise laschenartige Verankerungsmittel zur Montage von Toilettensitzen, Waschbecken od. dgl." aber auch Verbindungslaschen zum Verbinden eines solchen Wandsegments mit einem benachbarten Wandsegment.

Nach dem Aushärten der Bindemittelmatrix 4 ist das Gerüst 2 in sich steif; die Ständer 3 sind über die Schrauben 6 mit den plattenförmigen Wandelementen 5 verbunden sowie ggf. mit weiteren Streben des Gerüstes 2. Ggf. sorgen innere Eisenstäbe als Armierung für eine weiter gesteigerte Festigkeit der solchermaßen vormontierten Wandsegmente. Daher können die Baugruppen in diesem Zustand nun zur Baustelle transportiert werden, falls die Vormontage auf einem Werksgelände stattgefunden hat. Vor Ort werden die vormontierten Wandsegment-Baugruppen aufgerichtet und justiert sowie mit benachbarten Wandsegmenten verbunden, beispielsweise durch Verschrauben von in das Gerüst 2 einbetonierten Verbindungslaschen, welche alsdann beispielsweise mit Zement od. dgl. ummörtelt werden können, um die verschiedenen Gerüstteile 2 benachbarter Wandsegmente form- und stoffschlüssig miteinander zu verbinden.

Ist dies geschehen und sind solchermaßen beispielsweise für einen Bauabschnitt alle Wandsegmente errichtet, kann in einem nächsten Arbeitsschritt die Installation von Elektro-, Wasser-, Gas- und Heizungseinrichtungen erfolgen; diese Maßnahmen können allerdings auch werksseitig bereits vorbereitet sein.

Die Installation kann solcher Einrichtungen ist in den Fig. 3 bis 5 angedeutet:
Beispielsweise können für eine Elektroinstallation gemäß Fig. 3 an den gwünschten Stellen Löcher in das plattenförmige Wandelement 5 geschnitten und dort Elektro-Dosen gesetzt werden, beispielsweise für Wandlampen 19, Steckdosen, Schalter, usw. Die Verlegung der Kabel 20 erfolgt an der dem Gerüst 2 zugewandten Flachseite 8 der plattenförmigen Wandelemente 5, entweder unmittelbar oder in dort befestigten Kabelführungskanälen, so dass die Kabel 20 später ausgetauscht werden könnten. Kabel 20 oder Kabelführungskanäle können mittels Schrauben oder Klammern od. dgl. unmittelbar an die Flachseite 8 der plattenförmigen Wandelemente 5 angeschraubt sein.

In Fig. 4 ist zu sehen, dass an der Flachseite 8 zwischen zwei Ständern 3 sogar Wasserkästen 21 für eine Toilettenspülung montiert sein können. In diesem Falle sollte jedoch die Verankerung - wie auch die mechanische Verankerung für einen Toilettensitz 22 selbst - besser an den Streben oder Ständer 3 des Gerüstes 2 selbst erfolgen, beispielsweise an dort einbetonierten Verankerungslaschen - welche aus dem betreffenden Schalungsteil 9 herausragen. Auch die Wasserzuleitungen 23 und/oder die Abwasserleitungen 24 können unmittelbar an den dem Gerüst 2 zugewandten Flachseiten 8 der plattenförmigen Wandelemente 5 verankert werden.

Aus Fig. 5 ist ersichtlich, dass auch Armaturen wie beispielsweise in einer Wasserzuleitung 23 eingeschaltene Ventile 25 an den Flachseiten 8 der plattenförmigen Wandelemente 5 befestigt werden können wie auch andere Armaturen, beispielsweise Wasserhähne oder Anschlüsse für eine Brause 26 od. dgl.

Nachdem alle Installationen abgeschlossen sind, werden die Zwischenräume zwischen benachbarten Schalungskörpern 9 im Bereich von deren Außenseiten 15 mittels Platten 27 verschlossen. Diese Platten 27 können sich jeweils zwischen zwei einander zugewandten Auskehlungen 14 benachbarter Ständer 3 oder Streben des Gerüstes 2 erstrecken. Sie können an ihren Positionen gehalten werden durch unter das Abdeckelemet eingelegte Laschen, welche die eingesetzten Platten 27 umgreifen.

Bei den Platten 27 handelt es sich vorzugsweise um Platten aus einem mineralischen Material wie Stein, Beton, Klinker, Holz od. dgl., welche sogleich auch als Außenfassade dienen können. Falls eine weitere Fassade vorgehängt werden soll, können die Platten 27 auch aus anderen Materialien bestehen wie beispielsweise Kunststoff oder Hartschaumstoff.

Sind die Platten 27 an Ort und Stelle verankert, wird der zwischen der Flachseite 8 der plattenförmigen Wandelemente 5, den Ständern 3 oder Streben des Gerüstes 2 und den eingesetzten Platten 27 verbliebene Hohlraum 28 mit einem Schüttmaterial 29 verfüllt, beispielsweie mit Sand.

An der dem Raum zugewandten Flachseite 30 der plattenförmigen Wandelemente 5 kann sodann zwecks Innenausbau eine Gipskartonplatte 31 oder Lehmbauplatte od. dgl. angeschraubt werden, oder die plattenförmigen Wandelemente 5 werden beispielsweise unmittelbar tapeziert. Anstelle einer Gipskartonplatte 31 können auch unmittelbar auf die vollkommen ebene Wandbauplatte 5 Profilbretter aus Holz geschraubt werden.

Zusammenfassend lassen sich die Vorzüge der Erfindung darauf zurückführen, dass das Schalungselement 9 zusammen mit den plattenförmigen Wandelementen 5 einen Hohlraum umgibt, in den von verschiedenen Seiten her Schrauben 6, 17 hineinragen. Nach dem Ausgießen des Hohlraums mit Beton od. dgl. aushärtendem Material 4 und Aushärten dieses Materials 4 sind die Schrauben 6, 17 von dem betreffenden Material 4 unmittelbar umflossen und werden dadurch fest gehalten. Bei Verwendung eines Antihaftmittels ist es zudem möglich, dass die Schrauben 6, 17 in der Bindemittelmatrix 4 zwar fest verankert sind, aber dennoch davon lösbar sind.

In den Gefachen zwischen den verschiedenen Schalungselementen bzw. der ausgehärteten Betonständer 3 oder -träger können verschiedene Installationselemente 19-26 eingelegt und/oder montiert werden, z. B. Leitungen 20, Steckdosen und sonstiges Elektromaterial, Wasserzu- und -ablaufrohre 23, 24 sowie ggf. Spülbehälter 21.

Durch die liegende Vormontage werden die einzelnen Wandsegmente vollkommen eben.

Indem die Gefache nach der Endmontage vor Ort an ihren Außen- oder Rückseiten mit weiteren Plattenelementen 27 verschlossen, und die verbleibenden Hohlräume 28 verfüllt werden, ergibt sich zudem eine gute Schall- und/oder Wärmedämmung, während die Betonständer 3 für eine hinreichende Stabilität der Wandsegmente sorgen, so dass diese sich nicht mehr verformen können und exakt eben bleiben.

**Bezugszeichenliste**

| | | | |
|---|---|---|---|
| 1 | Gebäude oder Bauwerk (-teil) | 26 | Brause |
| 2 | Gerüst | 27 | Platte |
| 3 | Ständer | 28 | Hohlraum |
| 4 | ausgehärtetes Bindemittel | 29 | Schüttung |
| 5 | plattenförmiges Wandelement | 30 | Flachseite |
| 6 | Schraube | 31 | Gipskartonplatte |
| 7 | freies Schaftende | | |
| 8 | Flachseite | | |
| 9 | Schalungselement | | |
| 10 | Nut | | |
| 11 | Mittelsteg | | |
| 12 | Seitenschenkel | | |
| 13 | freie Stirnseite | | |
| 14 | Auskehlung | | |
| 15 | Außenseite | | |
| 16 | Abdeckelement | | |
| 17 | Schraube | | |
| 18 | freies Schaftende | | |
| 19 | Wandlampe | | |
| 20 | Kabel | | |
| 21 | Wasserkasten | | |
| 22 | Toilettensitz | | |
| 23 | Wasserzuleitung | | |
| 24 | Abwasserleitung | | |
| 25 | Ventil | | |

## Patentansprüche

1. Verfahren zur Herstellung eines Gebäudes oder Bauwerks oder Gebäude- oder Bauwerksteils (1) als Fachwerk-, Rahmen- oder Ständerbau, mit einem ragenden Gerüst (2) aus Ständern (3) und/oder Streben, mit folgenden Schritten:
a) Plattenförmige Wandelemente (5) werden in den Bereichen späterer Ständer (3) und/oder Streben des Fachwerks, Rahmen- oder Ständerbaus mit langgestreckten Verankerungsteilen in Form von Schrauben (6) versehen, derart, dass deren freie Schaftenden (7) in die späteren Ständer (3) und/oder Streben hineinragen;
b) hinter den plattenförmigen Wandelementen (5) werden Schalungselemente (9) für das tragende Gerüst (2) aus Ständern (3) und/oder Streben angefertigt, beispielsweise aus Leisten und/oder Isolationsmaterial, wobei die Schalungselemente (9) als Profile mit einem U-förmigen Querschnitt ausgebildet sind, wobei der U-förmige Querschnitt durch ein Profil mit einem rechteckigen Querschnitt und einer in einer Längsseite des rechteckigen Profils etwa mittig herausgearbeiteten Nut (10) gebildet ist, wobei die freien Schaftenden (7) der Schrauben (6) in einen durch die Nut (10) gebildeten Hohlraum der Schalungselemente (9) eintauchen und dort frei enden;
c) die verschalten Bereiche für das Gerüst (2) werden mit einer tragfähigen, aushärtenden Masse (4) gefüllt, insbesondere mit Beton, wobei die erhärtende Masse (4) die im Schritt a) eingesetzten Schrauben umfliesst;
d) vor oder nach dem Schritt a), spätestens nach dem Aushärten der im Schritt c) eingefüllten Masse (4), werden die plattenförmigen Wandelemente aufgestellt (5), fixiert und ausgerichtet;
e) Installationselemente (20,21,23,24,25) für Strom, Wasser, Heizung, etc. werden an der Außenseite (8) der plattenförmigen Wandelemente (5) montiert;
f) Fassadenplatten oder sonstige Bauplatten (27) werden im Bereich der Außenseiten der Ständer (3) und/oder Streben des tragenden Fachwerk-, Rahmen- oder Ständergerüsts (2) fixiert, insbesondere in Auskehlungen (14) der Schalungselemente (9);
g) die verbliebenen Zwischenräume (28) zwischen den plattenförmigen Wandelementen (5), den Ständern (3) und/oder Streben des tragenden Gerüsts (2) und/oder den Installationselmenten (20,21,23,24,25) für Strom, Wasser, Heizung, etc. werden mit einer Schüttung (29) und/oder mit einem Isolationsmaterial gefüllt.

2. Verfahren nach Anspruch 1, **dadurch gekennzeichnet, dass** eine Wand zunächst liegend auf einem Tisch zusammengefügt und/oder vormontiert wird.

3. Verfahren nach Anspruch 1 oder 2, **dadurch gekennzeichnet, dass** bei der liegenden Vormontage die plattenförmigen Wandelemente (5) zuunterst liegen.

4. Verfahren nach einem der vorhergehenden Ansprüche, **dadurch gekennzeichnet, dass** die Schrauben (6) eine derartige Gestalt aufweisen, dass sie nach dem Verfestigen der aushärtbaren Masse (4) darin formschlüssig festgehalten werden, insbesondere gegenüber vertikalen Zugbeanspruchungen.

5. Verfahren nach einem der vorhergehenden Ansprüche, **dadurch gekennzeichnet, dass** die Schrauben (6) nach dem Verfestigen der aushärtbaren Masse (4) darin lösbar festgehalten werden, und durch Drehbewegungen aus der verfestigten Masse herausgeschraubt werden können.

6. Verfahren nach einem der vorhergehenden Ansprüche, **dadurch gekennzeichnet, dass** die Schrauben (6,17) eine Beschichtung aufweisen, welche ein Festkleben an der ausgehärteten Masse (4) verhindert, beispielsweise ein dünn aufgetragenes Öl.

7. Verfahren nach einem der vorhergehenden Ansprüche, **dadurch gekennzeichnet, dass** die querschnittlich U-förmigen Schalungselemente (9) für das tragende Gerüst (2) derart auf die plattenförmigen Wandelemente (5) aufgesetzt werden, dass die Öffnung des "U", insbesondere eine dortige Nut (10), den plattenförmigen Wandelementen (5) zugewandt ist.

8. Verfahren nach einem der vorhergehenden Ansprüche, **dadurch gekennzeichnet, dass** die querschnittlich U-förmigen Schalungselemente (9) für das tragende Gerüst (2) derart auf die plattenförmigen Wandelemente (5) aufgesetzt werden, dass sie ein oder mehrere Schrauben (6) übergreifen.

9. Verfahren nach einem der vorhergehenden Ansprüche, **dadurch gekennzeichnet, dass** die querschnittlich U-förmigen Schalungselemente (9) für das tragende Gerüst (2) an ihren den Mittelsteg (11) des "U" mit je einem Seitenschenkel (12) verbindenden Längskanten jeweils eine Auskehlung (14) aufweisen, zur Aufnahme der Kanten von Fassadenplatten oder sonstigen Bauplatten (27).

10. Verfahren nach einem, der vorhergehenden Ansprüche, **dadurch gekennzeichnet, dass** die querschnittlich U-förmigen Schalungselemente (9) für das tragende Gerüst (2) von weiteren Verankerungsteilen durchdrungen werden, welche sich von einem erhabenen Bereich (15) des Mittelstegs (11) zwischen dessen beiden Auskehlungen (14) zur Aufnahme von Fassadenplatten oder sonstigen Bauplatten (27) bis in den Hohlraum (10) innerhalb des "U" hinein erstrecken.

11. Gebäude oder Bauwerk (-teil) (1) als Fachwerk-, Rahmen- oder Ständerbau, mit einem tragenden Gerüst (2) aus Ständern (3) und/oder Streben, wobei
a) die Ständer (3) oder Streben aus einer Matrix mit einem ausgehärteten Bindemittel (4) bestehen wie beispielsweise Beton, wobei plattenförmige Wandbauelemente (5) an den Ständern (3) und/oder Streben mittels langgestreckter Verankerungsteile in Form von Schrauben (6) derart befestigt sind, dass deren freie Schaftenden (7) in die späteren Ständer (3) und/oder Streben hineinragen,
b) wobei hinter den plattenförmigen Wandelementen (5) Schalungselemente (9) für das tragende Gerüst (2) aus Ständern (3) und/oder Streben vorgesehen sind, wobei die Schalungselemente (9) als Profile mit einem U-förmigen Querschnitt ausgebildet sind, wobei der U-förmige Querschnitt durch ein Profil mit einem rechteckigen Querschnitt und einer in einer Längsseite des rechteckigen Profils etwa mittig herausgearbeiteten Nut (10) gebildet ist, und wobei die freien Schaftenden (7) der Schrauben (6) in einen durch die Nut (10) gebildeten Hohlraum innerhalb der Schalungselemente (9) eintauchen und dort frei enden;
c) wobei die verschalten Bereiche für das Gerüst (2) mit einer tragfähigen, aushärtenden Masse (4) gefüllt sind, insbesondere mit Beton, wobei die erhärtende Masse (4) die im Schritt a) eingesetzten Schrauben umfliesst, so dass deren freie Enden (7) unmittelbar von der Matrix der Ständer (3) oder Streben umgeben sind;
d) wobei die plattenförmigen Wandelemente aufgestellt (5), fixiert und ausgerichtet sind;
e) und wobei Fassadenplatten oder sonstige Bauplatten (27) im Bereich der Außenseiten der Ständer (3) und/oder Streben des tragenden Fachwerk-, Rahmen- oder Ständergerüsts (2) fixiert sind, insbesondere in Auskehlungen (14) der Schalungselemente (9).

12. Gebäude nach Anspruch 11, **dadurch gekennzeichnet, dass** innerhalb der Wand an den plattenförmigen Wandbauelementen (5) Installationselemente (20,21,23,24,25) für Strom, Wasser und/oder Heizung montiert sind.

13. Gebäude nach einem der Ansprüche 11 bis 12, **dadurch gekennzeichnet, dass** hohle Bereiche (28) innerhalb der Wand zwischen den plattenförmigen Wandelementen (5), den Ständern (3) und/oder Streben des tragenden Gerüsts (2) und/oder den Installationselementen (20,21,23,24,25) für Strom, Wasser und/oder Heizung, mit einer Schüttung (29) und/oder mit einem Isolationsmaterial gefüllt sind.

## Claims

1. A method for producing a building or construction or a partial building or construction as a timber-frame, frame, or post-and-beam construction, having a supporting framework (2) made of pillars (3) and/or struts, comprising the following steps:
a) in regions of later pillars (3) and/or struts of the timber-frame, frame, or post-and-beam construction, plate-shaped wall elements (5) are provided with elongated anchoring parts in the form of screws (6), such that the free shaft ends (7) thereof protrude into the later pillars (3) and/or struts;
b) behind the plate-shaped wall elements (5), shuttering elements (9) for the supporting framework (2) made of pillars (3) and/or are manufactured, for example, by brackets and/or insulating material, wherein the shuttering elements (9) are formed as profiles having a U-shaped cross-section, wherein the U-shaped cross-section is formed by a profile with a rectangular cross-section and a groove (10) machined into the middle of a longitudinal side of the profile, wherein the free shaft ends (7) of the screws (6) extend into and end in a hollow space of the shuttering elements (9) which is formed by the groove (10);
c) the shuttered regions for the framework (2) are filled using a loadbearing, curing compound (4), in particular using concrete, wherein the curing compound (4) flows around the screws used in step a);
d) before or after step a), at latest after the curing of the compound (4) poured in step c), the plate-shaped wall elements (5) are set up, fixed, and aligned;
e) installation elements (20,21,23,24,25) for power, water, heating, etc. are mounted on an outer side (8) of the plate-shaped wall elements (5);
f) façade plates or other construction plates (27) are fixed in the region of the outer sides of the pillars (3) and/or struts of the supporting timber-frame, frame, or post-and-beam framework (2), in particular in channels (14) of the shuttering elements (9);
g) remaining intermediate spaces (28) between the plate-shaped wall elements (5), the pillars (3) and/or struts of the supporting framework (2), and/or the installation elements (20,21,23,24,25) for power, water, heating, etc. are filled using a bulk material (29) and/or using an insulating material.

2. The method according to claim 1, **characterized in that** a wall is initially joined together and/or preassembled lying on a table.

3. The method according to claim 1 or 2, **characterized in that** the plate-shaped wall elements (5) lie lowermost during a horizontal preassembly.

4. The method according to one of the preceding claims, **characterized in that** the screws (6) have such a shape that, after the solidification of the curable compound (4), they are fixed in a formfitting manner therein, in particular in relation to vertical tensile stresses.

5. The method according to one of the preceding claims, **characterized in that**, after the solidification of the curable compound (4), the screws (6) are detachably fixed therein and can be unscrewed from the solidified compound by rotational movements.

6. The method according to one of the preceding claims, **characterized in that** the screws (6,17) have a coating, which prevents sticking to the cured compound (4), for example, a thinly applied oil.

7. The method according to one of the preceding claims, **characterized in that** the cross-sectionally U-shaped shuttering elements (9) for the supporting framework (2) are placed on the plate-shaped wall elements (5) such that the the opening of the "U", in particular a groove (10) therein, faces toward the plate-shaped wall elements (5).

8. The method according to one of the preceding claims, **characterized in that** the cross-sectionally U-shaped shuttering elements (9) for the supporting framework (2) are placed on the plate-shaped wall elements (5) such that they overlap one or more screws (6).

9. The method according to one of the preceding claims, **characterized in that** the cross-sectionally U-shaped shuttering elements (9) for the supporting framework (2) each have a channel (14) on the longitudinal edges thereof connecting the middle web (11) of the "U" to one lateral leg (12) in each case, for accommodating the edges of façade plates or other construction plates (27).

10. The method according to one of the preceding claims, **characterized in that** the cross-sectionally U-shaped shuttering elements (9) for the supporting framework (2) are penetrated by further anchoring parts, which extend from a raised region (15) of the middle web (11) between the two channels (14) thereof for accommodating façade plates or other construction plates (27) up into the cavity within the "U".

11. A building or construction or a partial building (1) as a timber-frame, frame, or post-and-beam construction, having a supporting framework (2) made of pillars (3) and/or struts, wherein:
a) the pillars (3) or struts consist of a matrix of a cured binder (4) like concrete, for example, wherein plate-shaped wall elements (5) are fixed at the pillars (3) and/or struts with elongated anchoring parts in the form of screws (6), such that the free shaft ends (7) thereof protrude into the later pillars (3) and/or struts;
b) wherein shuttering elements (9) for the supporting framework (2) made of pillars (3) are provided behind the plate-shaped wall elements (5), for example, wherein the shuttering elements (9) are formed as profiles having a U-shaped cross-section, wherein the U-shaped cross-section is formed by a profile with a rectangular cross-section and a groove (10) machined into the middle of a longitudinal side of the profile, and wherein the free shaft ends (7) of the screws (6) extend into and end in a hollow space of the shuttering elements (9) which is formed by the groove (10);
c) wherein the shuttered regions for the framework (2) are filled using a loadbearing, curing compound (4), in particular using concrete, wherein the curing compound (4) flows around the screws used in step a), such that the free ends (7) thereof are directly surrounded by the matrix of the pillars (3) or struts;
d) wherein the plate-shaped wall elements (5) are set up, fixed, and aligned;
e) and wherein façade plates or other construction plates (27) are fixed in the region of the outer sides of the pillars (3) and/or struts of the supporting timber-frame, frame, or post-and-beam framework (2), in particular in channels (14) of the shuttering elements (9).

12. The building according to claim 11, **characterized in that** installation elements (20,21,23,24,25) for power, water, heating, etc. are mounted on the plate-shaped wall elements (5) within the wall.

13. The building according to one of claims 11 to 12, **characterized in that** hollow areas (28) in the wall between the plate-shaped wall elements (5), the pillars (3) and/or struts of the supporting framework (2), and/or the installation elements (20,21,23,24,25) for power, water, heating, etc. are filled with a bulk material (29) and/or with an insulating material.

## Revendications

1. Procédé de fabrication d'un bâtiment ou édifice ou partie de bâtiment ou d'édifice (1) de type de construction en treillis, à cadres ou à poteaux comportant une ossature porteuse (2) formée de poteaux (3) et/ou d'étais, comprenant les étapes suivantes :
a) des éléments de construction murale (5) en forme de panneaux sont pourvus d'éléments d'ancrage allongés en forme de vis (6) dans des zones de poteaux (3) et/ou étais ultérieurs de la construction en treillis, à cadres ou à poteaux, de telle manière que leurs extrémités de tige (7) libres font saillie dans les poteaux (3) et/ou étais ultérieurs ;
b) des éléments de coffrage (9) pour l'ossature porteuse (2) formée de poteaux (3) et/ou d'étais sont réalisés derrière les éléments de construction murale (5) en forme de panneaux, par exemple à partir de baguettes et/ou d'un matériau isolant, en ce que les éléments de coffrage (9) sont réalisés sous forme de profilés ayant une section en U, en ce que la section en U est formée par un profilé ayant une section rectangulaire et une rainure (10) dégrossie approximativement au centre dans un grand côté du profilé rectangulaire, en ce que les extrémités de tige (7) libres des vis (6) pénètrent dans une cavité des éléments de coffrage (9) formée par la rainure (10) et s'y terminent librement ;
c) les zones coffrées pour l'ossature (2) sont remplies d'une masse (4) durcissante porteuse, en particulier de béton, en ce que la masse (4) durcissante circule autour des vis insérées à l'étape a) ;
d) avant ou après l'étape a), au plus tard après le durcissement de la masse (4) remplie à l'étape c), les éléments de construction murale (5) en forme de panneaux sont installés, fixés et alignés ;
e) des éléments d'installation (20, 21, 23, 24, 25) pour le courant, l'eau, le chauffage, etc. sont montés sur la face extérieure (8) des éléments de construction murale (5) en forme de panneaux ;
f) des plaques d'habillage pour façade ou autres panneaux de construction (27) sont fixés au niveau des faces extérieures des poteaux (3) et/ou étais de l'ossature porteuse (2) en treillis, à cadres ou à poteaux, en particulier dans des gorges (14) des éléments de coffrage (9) ;
g) les espaces intermédiaires (28) restants entre les éléments de construction murale (5) en forme de panneaux, les poteaux (3)et/ou étais de l'ossature porteuse (2) et/ou les éléments d'installation (20, 21, 23, 24, 25) pour le courant, l'eau le chauffage, etc., sont remplis d'un remblai (29) et/ou d'un matériau isolant.

2. Procédé selon la revendication 1, **caractérisé en ce qu'**un mur est d'abord assemblé et/ou préassemblé à plat, posé sur une table.

3. Procédé selon la revendication 1 ou 2, **caractérisé en ce que** les éléments de construction murale (5) en forme de panneaux se trouvent en dessous lors du pré-montage à plat.

4. Procédé selon l'une des revendications précédentes, **caractérisé en ce que** les vis (6) ont une telle forme qu'une fois la masse (4) durcissable durcie, elles y sont retenues par solidarisation, en particulier par rapport à des efforts de traction verticaux.

5. Procédé selon l'une des revendications précédentes, **caractérisé en ce que** les vis (6) une fois la masse (4) durcissable durcie y sont retenues de manière dévissable, et peuvent être dévissées puis retirées de la masse durcie par des mouvements de rotation.

6. Procédé selon l'une des revendications précédentes, **caractérisé en ce que** les vis (6, 17) sont munies d'un revêtement qui empêche l'adhérence à la masse (4) durcie, par exemple une fine couche d'huile.

7. Procédé selon l'une des revendications précédentes, **caractérisé en ce que** les éléments de coffrage (9) d'une section transversale en U pour l'ossature porteuse (2) sont posés sur les éléments de construction murale (5) en forme de panneaux de façon à ce que l'ouverture du « U », en particulier une rainure (10) s'y trouvant, soit orientée vers les éléments de construction murale (5) en forme de panneaux.

8. Procédé selon l'une des revendications précédentes, **caractérisé en ce que** les éléments de coffrage (9) de section transversale en U pour l'ossature porteuse (2) sont posés sur les éléments de construction murale (5) en forme de panneaux de façon à ce qu'ils chevauchent une ou plusieurs vis (6).

9. Procédé selon l'une des revendications précédentes, **caractérisé en ce que** les éléments de coffrage (9) de section transversale en U pour l'ossature porteuse (2) présentent respectivement une gorge (14) au niveau de leurs arêtes longitudinales reliant la partie centrale (11) du « U » à respectivement un côté latéral (12) pour le logement des arêtes des plaques d'habillage pour façades ou autres panneaux de construction (27).

10. Procédé selon l'une des revendications précédentes, **caractérisé en ce que** les éléments de coffrage (9) de section transversale en U pour l'ossature porteuse (2) sont transpercés par d'autres éléments d'ancrage qui s'étendent à partir d'une zone convexe (15) de la partie centrale (11) entre ses deux gorges (14) pour le logement de plaques d'habillage pour façades ou d'autres panneaux de construction (27) jusque dans la cavité (10) à l'intérieur du « U ».

11. (Partie de) bâtiment ou d'édifice (1) de type de construction en treillis, à cadres ou à poteaux comportant une ossature porteuse (2) formée de poteaux (3) et/ou d'étais, en ce que
a) les poteaux (3) ou étais sont constitués d'une matrice avec un liant (4) durci comme par exemple du béton, en ce que des éléments de construction murale (5) en forme de panneaux sont fixés aux poteaux (3) et/ou étais au moyen d'éléments d'ancrage allongés sous forme de vis (6) de telle manière que leurs extrémité de tige (7) libres font saillie dans les poteaux (3) et/ou étais ultérieurs ;
b) des éléments de coffrage (9) pour l'ossature porteuse (2) formée de poteaux (3) et/ou d'étais sont prévus derrière les éléments de construction murale (5) en forme de panneaux, en ce que les éléments de coffrage (9) sont réalisés sous forme de profilés ayant une section en U, en ce que la section en U est formée par un profilé ayant une section rectangulaire et une rainure (10) dégrossie approximativement au centre dans un grand côté du profilé rectangulaire, et en ce que les extrémités de tige (7) libres des vis (6) pénètrent dans une cavité à l'intérieur des éléments de coffrage (9) formée par la rainure (10) et s'y terminent librement ;
c) en ce que les zones coffrées pour l'ossature (2) sont remplies d'une masse (4) durcissante porteuse, en particulier de béton, en ce que la masse (4) durcissante circule autour des vis insérées à l'étape a) de telle sorte que leurs extrémités libres (7) sont entourées directement par la matrice des poteaux (3) ou étais ;
d) en ce que les éléments de construction murale (5) en forme de panneaux sont fixés et alignés ;
e) et en ce que des plaques d'habillage pour façade ou autres panneaux de construction (27) sont fixés au niveau des faces extérieures des poteaux (3) et/ou étais de l'ossature porteuse (2) en treillis, à cadres ou à poteaux, en particulier dans des gorges (14) des éléments de coffrage (9).

12. Bâtiment selon la revendication 11, **caractérisé en ce que** des éléments d'installation (20, 21, 23, 24, 25) pour le courant, l'eau et/ou le chauffage sont montés dans le mur au niveau des éléments de construction murale (5) en forme de panneaux.

13. Bâtiment selon l'une des revendications 11 à 12, **caractérisé en ce que** des zones creuses (28) à l'intérieur du mur entre les éléments de construction murale (5) en forme de panneaux, les poteaux (3) et/ou étais de l'ossature porteuse (2) et/ou les éléments d'installation (20, 21, 23, 24, 25) pour le courant, l'eau et/ou le chauffage sont remplis d'un remblai (29) et/ou d'un matériau isolant.
